# FASCICULE DE BREVET EUROPEEN

(11) **EP 0 101 390 B1**
(45) Date de publication et mention de la délivrance du brevet: **23.10.1985**
(21) Numéro de dépôt: 83420121.2
(22) Date de dépôt: 18.07.1983
(51) Int. Cl.: D03C 3/24

(54) **Mécanisme perfectionné permettant un montage simplifié des éléments d'une mécanique d'armure et procédé pour le montage de ses aiguilles et des ses aiguillettes**
Mechanismus zum vereinfachten Montieren von Fachbildungselementen und Verfahren zum Montieren der Nadeln
Mechanism for a simplified assembly of the elements of a shedding mechanism, and process for assembling the needles

(30) Priorité: 23.07.1982 FR 8213222
(43) Date de publication de la demande: 22.02.1984
(73) Titulaire: STAUBLI-VERDOL S.A.R.L., 69680 Chassieu (FR)
(72) Inventeur: Caparros, Pierre, F-69270 Couzon au Mont d'Or (FR); Frappe, Pierre, +F-69004 Lyon (FR); Mouterde, Pierre, F- 01400 Chatillon S/ Chalaronne (FR); Mutschler, Ulrich, F-69300 Caluire (FR)
(74) Mandataire: Karmin, Roger

## Description

On sait que dans les mécaniques d'armures du genre Verdol, il est possible de réaliser l'ensemble de chaque aiguille et de son butoir, en une seule pièce, de sorte que l'on supprime les guidages de ce dernier.

De plus l'aiguille en une seule pièce peut être placée en précontrainte en direction du haut, de manière à permettre la suppression des ressorts des aiguillettes.

Une telle solution limitant le nombre de pièces de l'ensemble permet d'en abaisser le prix de revient. Toutefois, lorsque l'on veut nettoyer l'ensemble constitué par les aiguillettes et leur guidage, il est nécessaire de sortir ledit ensemble isolément, et de le remettre en place en engageant chaque aiguille monobloc dans l'oeillet de l'aiguillette correspondante.

On comprend aisément qu'une telle opération est délicate et coûteuse. On a donc pensé à simplifier les opérations de telle sorte qu'on puisse effectuer le démontage de l'ensemble des aiguillettes et de leur guidage en vue de procéder à son nettoyage, puis le remontage de cet ensemble sur la mécanique sans avoir d'opérations délicates à effectuer.

Pour que les opérations précitées s'effectuent facilement, on prévoit de placer des déflecteurs contre lesquels les aiguilles viennent buter lorsqu'on les enfile dans la mécanique, de sorte qu'elles sont déviées vers le haut, si bien qu'elles viennent se disposer entre deux oreilles latérales prévues sur les aiguillettes pour remplacer les boucles usuelles de celles-ci qui sont traversées par les aiguilles.

Il est nécessaire que le bout des aiguilles qui doit être poussé ou non par le train de barres, traverse les perforations d'une plaque de guidage verticale. La lecture du papier perforé s'effectue dans la mécanique suivant l'invention par déplacement vertical de celui-ci en direction des aiguillettes. Ainsi en remplaçant le papier perforé par un carton sans trou, on peut soulever toutes les aiguillettes vers le haut afin d'amener les bouts libres des aiguilles en face des perforations de la plaque de guidage et la déplacer en direction des aiguillettes pour que les aiguilles s'engagent dans lesdites perforations. Enfin la coquille supportant le carton est abaissée de telle sorte que les aiguilles viennent prendre appui contre la partie inférieure des perforations de la plaque de guidage en restant précontraintes.

Bien entendu la disposition suivant la présente invention permet l'échange très facile d'une aiguille. A cet effet après retrait de l'aiguille endommagée, on en enfile une nouvelle qui passe au-dessus de l'oreille de l'aiguillette considérée. Pour la faire pénétrer dans la perforation de la plaque de guidage il suffit de soulever l'ensemble des aiguillettes comme indiqué précédemment.

Le dessin annexé, donné à titre d'exemple, permettra de mieux comprendre l'invention, les caractéristiques qu'elle présente et les avantages qu'elle est susceptible de procurer:
Fig. 1 représente schématiquement une mécanique d'armure comportant application des perfectionnements suivant l'invention. Cette mécanique a été réduite à sa plus simple expression, c'est-à-dire qu'elle ne comporte qu'un crochet, qu'une aiguille, et qu'une aiguillette.
Fig. illustre en perspective les différentes pièces essentielles de la mécanique d'armure suivant l'invention.
Fig. 3 à 9 sont des vues schématiques des différentes phases de montage d'une mécanique d'armure conforme à l'invention.

On rappellera brièvement qu'une mécanique d'armure comporte des crochets 1 (Fig. 1) dont l'extrémité inférieure est solidaire d'une lisse 2 dans l'oeillet 2a de laquelle passe un fil de chaîne 3 qui déplacé vers le haut ou le bas pour permettre le passage d'une duite.

Le crochet est élevé ou abaissé par un cadre de griffes 4 dont les lames 4a saisissent ou non le crochet suivant que celui-ci est à sa position normale ou à une position décalée engendrée par un déplacement axial d'une aiguille 5 poussée par une barre 6 à l'encontre de la réaction du ressort 7. Ce déplacement axial de l'aiguille 5 qui est appelé la »presse« dans la technique du tissage se produit en fonction de la position d'une aiguillette 8 dont l'extrémité inférieure coopère avec un papier perforé 9. Dans l'exemple illustré, l'aiguille 5 est d'une seule pièce, ses deux extrémités étant guidées dans des perforations de deux plaques de guidage 10, respectivement 11.

Les aiguillettes 8 sont chargées élastiquement en direction du bas par l'intermédiaire de l'aiguille 5 qui possède une certaine élasticité du fait qu'elle est précontrainte en direction du haut comme on l'expliquera mieux plus loin. Au repos, elles sont en appui par l'intermédiaire d'un épaulement 8a contre un panneau horizontal 12 dont elles traversent les perforations.

Lorsqu'on veut faire lire un papier perforé, celui-ci est élevé en direction du panneau 12. Lorsque les aiguillettes butent sur ce papier à un endroit où il n'existe aucune perforation, elles sont remontées de manière à amener le bout libre 5a de l'aiguille 5 en face de la barre 6. Au contraire si l'aiguillette tombe en face d'un trou, elle n'est pas actionnée et la barre 6 correspondante se déplace en direction du crochet 1 sans agir sur l'aiguille.

Chacune des aiguil lettes est avantageusement réalisée sous la forme d'un profilé plat dont la partie inférieure est solidaire d'une queue cylindrique 8b à faible diamètre, tandis qu'elle comporte une oreille latérale 8c dont l'arête supérieure est pourvue d'une encoche concave 8d.

Pour effectuer la précontraite de chaque aiguille 5, la mécanique suivant l'invention est pourvue d'une grille dont les barreaux 13 constituent un plan incliné pour des raisons qu'on expliquera mieux plus loin.

En Fig. 2 on a représenté une aiguille 5 en position de repos, son bout libre 5a se trouvant en dessous de la barre 6, tandis que la précontrainte de ladite aiguille est maintenue par coopération avec la partie inférieure de la perforation 11 a de la plaque de guidage 11.

Pour effectuer la mise en place de chaque aiguille, on l'introduit dans la mécanique à partir du guidage correspondant de la plaque 10, de telle sorte que son bout libre 5a vient buter contre le barreau incliné 13 qui, jouant le rôle de déflecteur, courbe l'aiguille en direction du haut lorsqu'on continue de lui faire subir un déplacement axial (Fig. 3 et 4).

L'inclinaison du barreau 13 est telle que lorsque le bout 5a arrive à proximité de l'aiguillette correspondante 8 il passe au-dessus de son oreille latérale 8c (fig. 5). On observe sur cette figure la position de repos des aiguillettes dans laquelle l'épaulement 8a de chacune d'elles est en appui contre le panneau 12.

Si l'ensemble constitué par les aiguillettes et leur organe de guidage se trouve en place comme illustré en fig. 6, la poursuite du déplacement axial de l'aiguille provoque sa coopération avec l'encoche 8d de l'oreille 8c, si bien qu'elle est courbée davantage vers le haut.

A l'inverse, les aiguilles étant en place cambrées vers le haut par les barreaux 13, il est possible d'installer dans la mécanique l'ensemble des aiguillettes 8 car leurs oreilles latérales 8c viennent respectivement se placer en dessous de l'aiguille 5 correspondante. Un déplacement ultérieur des aiguilles en direction des barreaux 13 provoque le cambrage supplémentaire vers le haut des aiguilles 5 comme illustré en fig. 5.

Lorsqu'on arrive à cette phase de montage, on place en dessous des aiguillettes 8, un carton non perforé 14 sur la coquille usuelle du mécanisme qui permet le glissement du papier perforé.

Cette coquille est prévue déplaçable alternativement en direction du haut et du bas, car la sélection s'effectue dans une mécanique suivant l'invention, par déplacement du papier en direction des aiguillettes. Du fait que ce dernier a été remplacé par un carton non perforé, un déplacement vers le haut de la coquille 15 entraine l'élévation de toutes les aiguillettes si bien qu'elles provoquent un cambrage supplémentaire vers le haut des aiguilles 5 (fig. 7).

Le bout libre 5a vient alors en vis-à-vis des perforations 11 a de la plaque de guidage 11. Là encore, il existe deux possibilités. Dans la première, la plaque de guidage est en place ainsi que l'ensemble des aiguillettes, et l'élévation de la coquille 15 s'effectue avant que le déplacement axial des aiguilles soit terminé.

Suivant l'autre hypothèse les aiguilles sont mises en place avant les aiguillettes, et dans ce cas, on fait subir à la plaque de guidage 11, une translation vers la gauche, en fig. 6 afin d'engager les aiguilles dans ses perforations 11 a.

La fig. 8 illustre la position des différents éléments d'une mécanique d'armure suivant l'invention lorsque les aiguillettes 8 sont en position de repos ou qu'elles tombent en face d'une perforation du papier 9. On observe qu'à cette position de lecture, le bout 5a de l'aiguille 5 est hors de portée de la barre 6 qui à chaque sélection se déplace vers la gauche.

Au contraire, dans la position illustrée en fig. 9, l'aiguillette 8 ne tombe pas en face d'un trou du papier 9, si bien qu'elle est remontée de sorte que le bout libre 5a de l'aiguille 5 vient en face de la barre 6 dont le déplacement entraînera une translation de l'aiguille 5 et la »presse« du crochet 1 (fig. 1).

On observe qu'en fig. 8, c'est la plaque de guidage 11 qui détermine la position de l'aiguille du fait que cette dernière se trouve en appui contre la partie basse de la perforation 11a correspondante.

Grâce à cette disposition, le panneau 12 n'est pas chargé en direction du bas, puisque les oreilles 8c des aiguillettes 8 sont situées très légèrement en dessous de l'aiguille 5. Au contraire, lorsque l'aiguillette est élevée par le papier, elle coopère pratiquement tout de suite avec l'aiguille 5, par l'intermédiaire de son oreille, ladite aiguille constituant le moyen de rappel vers le bas de l'aiguillette quand le papier est redescendu.

En dehors des facilités de montage de l'ensemble des aiguillettes et de la plaque de guidage des aiguilles, lorsque celles-ci restent en place, l'on peut, comme on l'a expliqué plus haut, effectuer aisément le remplacement d'une ou plusieurs aiguilles sans déplacer les autres éléments de la mécanique.

## Revendications

1. Mécanique d'armure du genre Verdol dont les aiguilles de commande de la presse des crochets sont réalisées en une seule pièce et traversent des plaques verticales de guidage, caractérisée en ce qu'elle comprend:
- une grille dont les barreaux (13) inclinés constituent déflecteurs destinés à cambrer les aiguilles (5) vers le haut;
- des aiguillettes plates (8) comportant chacune une oreille latérale (8c) propre à coopérer avec l'aiguille (5) correspondante et qui sont prolongées par une queue fine (8b) dont l'attache à l'aiguillette forme un épaulement (8a);
- un panneau perforé (12) que les queues (8b) des aiguillettes (8) traversent, leurs épaulements (8a) reposant contre ledit panneau (12);
- une plaque (11) de guidage des aiguilles (5) qui sont en appui contre la partie inférieure de ses perforations (11 a);
- et un mécanisme (15) d'entraînement du papier (9) qui est pourvu de moyens de le déplacer en va-et-vient dans le sens vertical.

2. Mécanique d'armure suivant la revendication 1, caractérisée en ce que les oreilles latérales des aiguillettes sont décalées dans le sens de la hauteur et en ce que leur arête supérieure comporte une encoche destinée à recevoir l'aiguille correspondante.

3. Procédé de montage des aiguilles (5) d'une mécanique d'armure suivant l'une quelconque des revendications précédentes, caractérisé en ce qu'il consiste:
- à engager les aiguilles (5) horizontalement en les faisant coopérer avec les barreaux de la grille (13) de mise en place qui les déforme vers le haut de manière que chacune d'elles vienne se placer au-dessus de l'oreille latérale (8c) de l'aiguillette (8) correspondante;
- à disposer un papier non perforé (14) sous les aiguillettes (8) et à l'élever au moyen d'une coquille montante (15) afin de disposer les bouts libres (5a) des aiguilles en face des perforations (11a) de la plaque (11) de guidage par coopération de celles-ci avec les oreilles latérales (8c) des aiguillettes (8) qui sont soulevées;
- à déplacer axialement les aiguilles (5) afin de les introduire dans les perforations (11 a) de la plaque de guidage (11);
- et à redescendre la coquille (5) pour extraire le papier non perforé.

4. Procédé de montage de l'ensemble des aiguillettes (8) d'une mécanique d'armure suivant l'une quelconque des revendications 1 et 2, caractérisé en ce qu'il consiste:
- à faire reposer les aiguillettes (8) par leur épaulement (8a) contre un panneau perforé (12) que leur queue (8b) traverse;
- à introduire l'ensemble dans la mécanique, les oreilles (8c) des aiguillettes soulevant les aiguilles (5);
- à disposer un papier non perforé (14) sous les aiguillettes (8) et à l'élever au moyen d'une coquille montante (15) afin de disposer les bouts libres (5a) des aiguilles en face des perforations (11a) de la plaque (11) de guidage par coopération de celles-ci avec les oreilles latérales (8c) qui sont soulevées;
- à insérer ensuite la plaque de guidage (11) des aiguilles (5), en faisant traverser ses perforations (11a) par lesdites aiguilles qui en position finale de ladite plaque (11) sont soulevées par le bas desdites perforations (11a);
- et enfin à mettre en place le train de barres (6).

## Patentansprüche

1. Schaftmaschine der Bauart Verdol, deren Nadeln zum Steuern des Anpreßdruckes der Platinen aus einem einzigen Stück bestehen und senkrechte Führungsplatten durchqueren, gekennzeichnet durch
ein Gitter, dessen geneigte Stäbe (13) Ablenkelemente bilden, die dazu dienen, die Nadeln (5) nach oben zu biegen;
flache, kleine Nadeln (8), von denen jede eine seitliche Öse (8c) aufweist, welche mit der entsprechenden Nadel (5) zusammenarbeitet und die durch eine dünne Stange (8b) verlängert sind, deren Befestigung an der kleinen Nadel eine Schulter (8a) bildet;
einen perforierten Boden (12), den die Stangen (8b) der kleinen Nadeln (8) durchqueren, deren Schultern (8a) an dem genannten Boden (12) zur Anlage kommen;
eine Führungsplatte (11) für die Nadeln (5), die sich in Anlage an dem unteren Teil ihrer Durchbrechungen (11a) befinden;
und einen Mechanismus (15) zum Antrieb des Papiers (9), der mit Mitteln zur senkrechten Hin- und Herbewegung des Papiers versehen ist.

2. Schaftmaschine nach Anspruch 1, dadurch gekennzeichnet, daß die seitlichen Ösen der kleinen Nadeln in Richtung nach oben verschoben sind und daß ihre obere Kante eine Vertiefung aufweist, die zur Aufnahme der entsprechenden Nadel dient.

3. Verfahren zum Montieren der Nadeln (5) einer Schaftmaschine nach einem der vorhergehenden Ansprüche, gekennzeichnet durch die folgenden Schritte:
die Nadeln (5) werden waagerecht in Eingriff gebracht, so daß sie mit den Stäben des vorhandenen Gitters (13) zusammenarbeiten, das sie nach oben biegt, so daß jede von ihnen oberhalb der seitlichen Öse (8c) der entsprechenden kleinen Nadel (8) zu liegen kommt;
ein nicht-perforiertes Papier (14) wird unter den kleinen Nadeln (8) angeordnet, und das Papier wird mit Hilfe einer ansteigenden Kurvenbahn (15) angehoben, um die freien Enden (5a) der Nadeln den Perforationen (11a) der Führungsplatte (11) gegenüber anzuordnen, indem die Nadeln mit den seitlichen Ösen (8c) der kleinen Nadeln (8), welche angehoben sind, zusammenwirken;
die Nadeln (5) werden axial verschoben, so daß sie in die Perforationen (11a) der Führungsplatte (11) eintreten;
und die Kurvenbahn (5) wird wieder abgesenkt, um das nichtperforierte Papier herauszuziehen.

4. Verfahren zum Montieren der Anordnung der kleinen Nadeln (8) einer Schaftmaschine nach einem der Ansprüche 1 und 2, gekennzeichnet durch die folgenden Schritte:
durch ihre Schulter (8a) werden die kleinen Nadeln (8) an einem perforierten Boden (12) zur Anlage gebracht, den ihre Stange (8b) durchquert:
in die Schaftmaschine wird die Anordnung der kleinen Nadeln eingeführt, indem die Ösen (8c) der kleinen Nadeln die Nadel (5) anheben;
ein nicht-perforiertes Papier (14) wird unter den kleinen Nadeln (8) angeordnet und mittels einer ansteigenden Kurvenscheibe (15) angehoben, um die freien Enden (5a) der Nadeln den Perforationen (11a) der Führungsplatte (11) gegenüberliegend anzuordnen, indem sie mit den seitlichen, angehobenen Ösen (8c) zusammenwirken;
dann wird die Führungsplatte (11) der Nadeln (5) eingesetzt, indem man ihre Perforationen (11a) von den genannten Nadeln durchqueren läßt, die in der Endstellung der genannten Platte (11) von dem unteren Ende der genannten Perforationen (11a) angehoben sind;
und schließlich wird das Stangengestell (6) an Ort und Stelle gebracht.

## Claims

1. Shedding mechanism of the Verdol type of which the control needles of the »press« of the hooks are formed in a single piece and traverse vertical guide plates, characterised in that it comprises:
- a grid of which inclined bars (13) constitute deflectors for bending the needles (5) upwards;
- flat tagging needles (8) each having a lateral ear (8c) adapted to cooperate with the corresponding needle (5) and which are extended by a fine tail (8b) of which the connection to the tagging needle forms a shoulder (8a);
- a perforated panel (12) which the tails (8b) of the tagging needles (8) traverse, their shoulders (8a) resting against said panel (12);
- a plate (11) for guiding the needles (5) which are supported against the lower part of its perforations (11 a);
- and a mechanism (15) for driving to paper (9) which is provided with means for reciprocally displacing it in a vertical direction.

2. Shedding mechanism according to claim 1, characterised in that the lateral ears of the tagging needles are staggered in the direction of their height and in that their upper edge has a slot intended to receive the corresponding needle.

3. Process for assembling the needles (5) of a shedding mechanism according to one or more of the preceding claims, characterised in that it consists:
- of engaging the needles (5) horizontally by making them cooperate with the bars of the positioning grid (13) which deforms them upwards such that each of them is placed above the lateral ear (8c) of the corresponding tagging needle (8);
- of disposing a non-perforated paper (14) under the tagging needles (8) and lifting it by means of a rising shell (15) so as to dispose the free ends (5a) of the needles opposite the perforations (11 a) of the guide plate (11) by cooperation of these latter with the lateral ears (8c) of the tagging needles (8) which are raised;
- of axially displacing the needles (5) so as to introduce them into the perforations (11 a) of the guide plate (11);
- and of lowering again the shell (5) to extract the non-perforated paper.

4. Process for assembling the set of tagging needles (8) of a shedding mechanism according to either of claims 1 and 2, characterised in that it consists:
- of resting the tagging needles (8) by means of their shoulder (8a) against a perforated panel (12) which their tail (8b) traverses;
- of introducing the whole into the mechanism, the ears (8c) of the shedding needles raising the needles (5);
- of disposing a non-perforated paper (14) under the tagging needles (8) and of raising it by means of a rising shell (15) so as to dispose the free ends (5a) of the needles opposite the perforations (11 a) of the guide plate (11) by cooperation of these latter with the lateral ears (8c) which are raised;
- of then inserting the guide plate (11) of the needles (5), by traversing its perforations (11a) with said needles which, in the final position of said plate (11) are raised up by the base of said perforations (11 a);
- and finally of putting in place the line of bars (6).
